# EUROPÄISCHE PATENTSCHRIFT

(11) **EP 1 016 521 B1**
(45) Veröffentlichungstag und Bekanntmachung des Hinweises auf die Patenterteilung: **24.09.2003**
(21) Anmeldenummer: 99120424.9
(22) Anmeldetag: 14.10.1999
(51) Int. Cl.: B41F 13/22

(54) **Temperiervorrichtung einer Druckmaschine**
Temperature-regulating device of a printing machine
Dispositif de tempérage d'une machine d'impression

(30) Priorität: 10.12.1998 DE 19857108
(43) Veröffentlichungstag der Anmeldung: 05.07.2000
(73) Patentinhaber: Baldwin Germany GmbH, 86165 Augsburg (DE)
(72) Erfinder: Lagger, Jürgen, 86505 Meitingen (DE)
(74) Vertreter: Vetter, Ewald Otto

(56) Entgegenhaltungen:
- DE-A- 4 429 520
- PATENT ABSTRACTS OF JAPAN vol. 009, no. 326 (M-441), 21. Dezember 1985 (1985-12-21) & JP 60 161152 A (TOPPAN INSATSU KK), 22. August 1985 (1985-08-22)

## Beschreibung

Die Erfindung betrifft eine Temperiervorrichtung einer Druckmaschine gemäß dem Oberbegriff von Anspruch 1.

Eine Druckmaschine dieser Art ist aus der DE-A-44 29 520 bekannt. Für ihre Funktion ist ein Injector erforderlich, durch welchen die Temperiervorrichtung entsprechend teurer wird. Weitere Temperiervorrichtungen für Druckmaschinen sind aus der DE-A-42 02 544 und DE-A 37 26 820 bekannt. Zu temperierende Wärme-Verbraucher oder Kälte-Verbraucher sind Druckmaschinenzylinder verschiedenster Arten und Feuchtwasser für den Naß-Offset-Druck. Die Temperierung der Walzen oder Zylinder kann erfolgen, indem Temperierflüssigkeit durch sie hindurchgeleitet wird oder indem die Temperierflüssigkeit durch einen Wärmetauscher hindurch geleitet wird, durch welchen Luft gekühlt wird, welche von einem Gebläse auf die Mantelfläche des betreffenden Zylinders oder der entsprechenden Walze geblasen wird.

Durch die Erfindung soll die Aufgabe gelöst werden, die Temperiervorrichtung einer Druckmaschine derart auszubilden, daß sie preiswert ist und die Temperatur eines Verbrauchers in extrem engen Toleranzen halten kann.

Diese Aufgabe wird gemäß der Erfindung durch die Merkmale von Anspruch 1 gelöst.

Weitere Merkmale sind in den Unteransprüchen enthalten.

Die Erfindung dient insbesondere zum Kühlen von Teilen der Druckmaschine, welche ohne eine solche Kühlung Temperaturwerte erreichen würden, die über dem für einen optimalen Druckvorgang erforderlichen Temperaturwert liegen. Die Erfindung eignet sich jedoch auch zum Erwärmen von Druchmaschinenteilen, solange diese in einer Maschinen-Anlaufphase noch nicht ihre optimale Betriebstemperatur erreicht haben.

Die Erfindung wird im folgenden mit Bezug auf die Zeichnung anhand einer bevorzugten Ausführungsform als Beispiel beschrieben. In der Zeichnung zeigt
- Fig. 1: schematisch eine Temperiervorrichtung nach der Erfindung für eine Druckmaschine

Die in der Zeichnung dargestellte Temperiervorrichtung einer Druckmaschine enthält einen Temperierfluidkreislauf 2, welcher eine Pumpe 4 enthält und in welchen ein Verbraucher 6 der Druckmaschine integrierbar ist. Der Verbraucher 6 kann ein Zylinder oder eine Walze oder ein eine Flüssigkeit enthaltendes Teil oder eine elektronische Steuerschaltung oder dergleichen sein, innerhalb welcher die Temperatur innerhalb extrem enger Toleranzen auf einem Sollwert bzw. in einem Sollwertbereich gehalten werden soll, beispielsweise ein Temperatursollwert, welcher nicht mehr als +/- 0,25°C schwanken darf. In dem Temperierfluidkreislauf 2 wird Temperierfluid durch die Pumpe 4 in Richtung eines Pfeiles 8 zirkuliert.

Eine Temperierfluidquelle 10 ist mit Temperierfluid gefüllt und bildet eine Wärmetauscherstrecke, in welcher sich eine Wärmetauscherstrecke 12 eines Kälteerzeugers 14 befindet, durch welche Kältemittel zirkuliert. Der Kälteerzeuger 14 kann von der Art sein, wie sie von Kühlschränken und Gefriertruhen bekannt ist und durch Kompression eines gasförmigen Kältemittels in einen flüssigen Kältemittelzustand und anschließende Expansion, bei welcher das Kältemittel vom flüssigen Zustand wieder in den gasförmigen Zustand übergeht, Kälte erzeugt.

Eine Fluidzufuhrleitung 16 verbindet die Temperierfluidquelle 10 mit einem Einlaß 18 in den Temperierfluidkreislauf 2 an einer zwischen dem Verbraucher 6 und der Saugseite 20 der Pumpe 4 gelegenen ersten Anschlußstelle.

Eine Fluidrückführleitung 22 verbindet einen Auslaß 24 des Temperierfluidkreislaufes 2 an einer zweiten Anschlußstelle zwischen der Druckseite 38 der Pumpe 4 und dem Verbraucher 6 mit einem Einlaß 26 der Temperierfluidquelle 10.

In der Fluidrückführleitung 22 ist ein steuerbares Ventil 28, vorzugsweise in Form eines elektromagnetischen Auf-Zu-Ventils, angeordnet, welches in Abhängigkeit von dem Temperaturistwert eines Temperaturfühlers 30 offen oder zu ist.

Der Temperaturfühler 30 ist im Temperierflüssigkeitskreislauf 2 zwischen dem Einlaß 18 an der ersten Anschlußstelle und der Saugseite 20 der Pumpe 4 angeordnet. Er könnte auch an einer anderen Stelle des Temperierflüssigkeitskreislaufes angeordnet werden, jedoch haben Versuche gezeigt, daß an dieser in der Zeichnung dargestellten Stelle schnellere und genauere Temperaturregelungen möglich sind.

Eine elektronische Steuerschaltung 34 ist funktionell mit dem Temperaturfühler 30 und dem Ventil 28 verbunden und steuert das Ventil 28 und damit seinen Fluiddurchlaß in Abhängigkeit von dem vom Temperaturfühler 30 gemessenen Temperaturistwert, um im Verbraucher einen Temperatursollwert einzuhalten, vorzugsweise mit der sehr engen Toleranz von +/- 0,25°C.

Der Temperierfluidkreislauf 2 ist ein geschlossener Kreislauf. Auch die Temperierfluidquelle 10 bildet zusammen mit der Fluidzufuhrleitung 16, der Fluidrückführleitung 22 und der zwischen ihnen gelegenen Strecke des Temperierfluidkreislaufes 2, welche die Pumpe 4 enthält, einen geschlossenen Kreislauf.

Der Temperaturfluidkreislauf 2 ist auf seinem zwischen der Druckseite 38 der Pumpe 4 und dem Verbraucher 6 gelegenen Abschnitt mit einer Heizung 40 versehen. Die zweite Anschlußstelle mit dem Auslaß 24 liegt zwischen der Druckseite 38 der Pumpe 4 und der Heizung 40. Die Heizung 40 ist in Abhängigkeit von dem Temperaturistwert des Temperaturfühlers 30 und dem Temperatursollwert des Verbrauchers 6 von der Steuerschaltung 34 aktivierbar. Dadurch kann der Verbraucher 6 in der Anlaufphase der Druckmaschine, wenn seine Temperatur noch unterhalb seiner optimalen Betriebstemperatur liegt, d.h. unterhalb seiner Temperatursollwertes, von dem Temperierfluid des Temperierfluidkreislaufes 2 erwärmt werden. Bevor dann der Verbraucher 6 seinen Temperatursollwert erreicht, oder spätestens wenn er ihn erreicht, wird die Heizung 40 abgeschaltet. Bei Überschreiten des Temperatursollwertes wird anstelle der Heizung 40 das Ventil 28 aktiviert, um dem Temperierfluidkreis 2 über den Einlaß 18 gekühltes Temperierfluid aus der Temperierfluidquelle 10 zuzuführen. Bei dieser Zufuhr wird, weil es sich um ein geschlossenes System handelt, gleichzeitig über das Ventil 28 eine entsprechende Menge Temperierfluid aus dem Temperierfluidkreislauf 2 zur Temperierfluidquelle 10 abgeführt. Das Temperierfluid ist vorzugsweise Wasser.

Wie die Zeichnung zeigt, können an die Temperierfluidquelle 10 mehrere Fluidzufuhrleitungen 16 und Fluidrückführleitungen 22 parallel angeschlossen werden für weitere anders oder vorzugsweise gleich ausgebildete Temperiervorrichtungen. In der Zeichnung ist auf diese Weise ein weiterer Temperierfluidkreislauf 2 über eine Fluidzufuhrleitung 16-2 und eine Fluidrückführleitung 22-2 angeschlossen. Gleiche Teile sind jeweils mit gleichen Bezugszahlen versehen und werden nicht nochmals beschrieben.

## Patentansprüche

1. Temperiervorrichtung einer Druckmaschine, enthaltend einen Temperierfluidkreislauf (2), welcher eine Pumpe (4) und einen zu temperierenden Verbraucher (6) enthält oder in welchen ein zu temperierender Verbraucher integrierbar ist; eine Temperierfluidquelle (10) ; eine Fluidzufuhrleitung (16) von der Temperierfluidquelle (10) zu einem Einlaß (18) in den Temperierkreislauf (2) an einer zwischen dem Verbraucher (6) und der Saugseite (20) der Pumpe (4) gelegenen ersten Anschlußstelle; eine Fluidrückführleitung (22) von einem Auslaß (24) des Temperierfluidkreislaufes (2) an einer zwischen der Druckseite (38) der Pumpe (4) und dem Verbraucher (6) gelegenen zweiten Anschlußstelle zur Temperierfluidquelle (10); ein steuerbares Ventil (28) in der Fluidrückführleitung (22); einen Temperaturfühler (30) im Temperaturfluidkreislauf; eine elektronische Steuerschaltung (34), welche das Ventil (28) und damit seinen Fluiddurchlaß in Abhängigkeit von dem vom Temperaturfühler gemessenen Temperaturistwert einstellt, um im Verbraucher einen Temperatursollwert einzuhalten.

2. Temperiervorrichtung nach Anspruch 1, **dadurch gekennzeichnet, daß** das Ventil (28) ein Auf-Zu-Ventil ist, welches je nach Ansteuerung durch die Steuerschaltung (34) entweder auf oder zu ist.

3. Temperiervorrichtung nach einem der vorhergehenden Ansprüche, **dadurch gekennzeichnet, daß** der Temperaturfühler (30) im Temperierfluidkreislauf (2) zwischen der ersten Anschlußstelle des Einlasses (18) und der Saugseite (20) der Pumpe (4) angeordnet ist.

4. Temperiervorrichtung nach einem der vorhergehenden Ansprüche, **dadurch gekennzeichnet, daß** der Temperierfluidkreislauf (2) auf seinem zwischen der Druckseite (38) der Pumpe (4) und dem Verbraucher (6) gelegenen Abschnitt mit einer Heizquelle (40) versehen ist, und daß die Heizquelle (40) in Abhängigkeit von dem Temperaturistwert des Temperaturfühlers und dem Temperatursoliwert des Verbrauchers (6) von der Steuerschaltung (34) aktivierbar ist.

5. Temperiervorrichtung nach Anspruch 4, **dadurch gekennzeichnet, daß** die zweite Anschlußstelle (24) des Temperierfluidkreislaufes (2) für die Fluidrückführleitung (22) zwischen der Druckseite (38) der Pumpe (4) und der Heizquelle (40) angeordnet ist.

6. Temperiervorrichtung nach einem der vorhergehenden Ansprüche, **dadurch gekennzeichnet, daß** der Temperierfluidkreislauf (2) ein geschlossener Kreislauf ist.

7. Temperiervorrichtung nach einem der vorhergehenden Ansprüche, **dadurch gekennzeichnet, daß** die Temperierfluidquelle (10) Temperiermittel (12) zur Temperierung des Temperierfluides aufweist.

8. Temperiervorrichtung nach Anspruch 6, **dadurch gekennzeichnet, daß** die Temperierfluidquelle (10) eine Wärmetauscherstrecke ist, die zusammen mit der Fluidzufuhrleitung, der Fluidrückführleitung und der zwischen ihnen gelegenen Strecke (4) des Temperierfluidkreislaufes einen geschlossenen Kreislauf bildet und mit einer Wärmetauscherstrecke (12) eines Kältemittelkreislaufes (12, 14) einen Wärmetauscher bildet.

## Claims

1. Temperature-control device for a printing machine, comprising a temperature-control fluid circuit (2) comprising a pump (4) and a consumer (6) the temperature of which is to be controlled or into which a consumer the temperature of which is to be controlled can be integrated, a temperature-control fluid source (10), a fluid supply line (16) from the temperature-control fluid source (10) to an inlet (18) into the temperature-control circuit (2) at a first connecting point situated between the consumer (6) and the inlet side (20) of the pump (4), a fluid return line (22) from an outlet (24) of the temperature-control fluid circuit (2) at a second connecting point to the temperature-control fluid source (10) situated between the outlet side (38) of the pump (4) and the consumer (6), a controllable valve (28) in the fluid return line (22), a temperature sensor (30) in the temperature-control fluid circuit and an electronic control circuit (34) which adjusts the valve (28) and therefore its fluid flow as a function of the actual temperature value measured by the temperature sensor in order to maintain a setpoint temperature in the consumer.

2. Temperature-control device according to claim 1, **characterised in that** the valve (28) is an open-close valve which is either open or closed depending on actuation by the control circuit (34).

3. Temperature-control device according to one of the preceding claims, **characterised in that** the temperature sensor (30) is arranged in the temperature-control fluid circuit (2) between the first connecting point of the inlet (18) and the inlet side (20) of the pump (4).

4. Temperature-control device according to one of the preceding claims, **characterised in that** the temperature-control fluid circuit (2) is provided in its portion situated between the outlet side (38) of the pump (4) and the consumer (6) with a heat source (40) and that the heat source (40) can be activated by the control circuit (34) as a function of the actual temperature value from the temperature sensor and the setpoint temperature of the consumer (6).

5. Temperature-control device according to claim 4, **characterised in that** the second connecting point (24) of the temperature-control fluid circuit (2) for the fluid return line (22) is arranged between the outlet side (38) of the pump (4) and the heat source (40).

6. Temperature-control device according to one of the preceding claims, **characterised in that** the temperature-control fluid circuit (2) is a closed circuit.

7. Temperature-control device according to one of the preceding claims, **characterised in that** the temperature-control fluid source (10) has temperature-control means (12) for controlling the temperature of the temperature-control fluid.

8. Temperature-control device according to claim 6, **characterised in that** the temperature-control fluid source (10) is a heat exchanger section which forms a closed circuit together with the fluid supply line, the fluid return line and the section (4) of the temperature-control fluid circuit situated therebetween and forms a heat exchanger together with a heat exchanger section (12) of a refrigerant circuit (12, 14).

## Revendications

1. Dispositif de régulation de température d'une machine d'impression contenant un circuit de liquide de régulation de température (2), qui comporte une pompe (4) et un appareil consommateur (6) à tempérer ou dans lequel peut être intégré un appareil consommateur à tempérer ; une source de liquide de régulation de température (10) ; une conduite d'alimentation de liquide (16) de la source de liquide de régulation de température (10) vers une entrée (18) dans le circuit de régulation de température (2) à un premier point de raccordement situé entre l'appareil consommateur (6) et le côté aspiration (20) de la pompe (4) ; une conduite de retour de liquide (22) d'une sortie (24) du circuit de liquide de régulation de température (2) à un second point de raccordement situé entre le côté refoulement (38) de la pompe (4) et l'appareil consommateur (6) ; une vanne pilotable (28) dans la conduite de retour du liquide (22) ; un capteur de température (30) dans le circuit de liquide de régulation de température ; un circuit de commande électronique (34), qui règle la vanne (28) et ainsi le passage de liquide qu'elle autorise en fonction de la valeur réelle de température mesurée par le capteur de température, pour respecter une valeur prescrite de température dans l'appareil consommateur.

2. Dispositif de régulation de température selon la revendication 1, **caractérisé en ce que** la vanne (28) est une vanne ouvert-fermé, qui est ouverte ou fermée selon la façon dont elle est pilotée par le circuit de commande (34).

3. Dispositif de régulation de température selon l'une quelconque des revendications précédentes, **caractérisé en ce que** le capteur de température (30) est disposé dans le circuit de liquide de régulation de température (2) entre le premier point de raccordement de l'entrée (18) et le côté aspiration (20) de la pompe (4).

4. Dispositif de régulation de température selon l'une quelconque des revendications précédentes, **caractérisé en ce que** le circuit de liquide de régulation de température (2) est muni sur son tronçon situé entre le côté refoulement (38) de la pompe (4) et l'appareil consommateur (6) d'une source de chaleur (40), et **en ce que** la source de chaleur (40) peut être activée en fonction de la valeur réelle de température du capteur de température et de la valeur prescrite de température de l'appareil consommateur (6) par le circuit de commande (34).

5. Dispositif de régulation de température selon la revendication 4, **caractérisé en ce que** le second point de raccordement (24) du circuit de liquide de régulation de température (2) est disposé pour la conduite de retour de liquide (22) entre le côté refoulement (38) de la pompe (4) et la source de chaleur (40).

6. Dispositif de régulation de température selon l'une quelconque des revendications précédentes, **caractérisé en ce que** le circuit de liquide de régulation de température (2) est un circuit fermé.

7. Dispositif de régulation de température selon l'une quelconque des revendications précédentes, **caractérisé en ce que** la source de liquide de régulation de température (10) présente des moyens de régulation de température (12) pour la régulation de température du liquide de régulation de température.

8. Dispositif de régulation de température selon la revendication 6, **caractérisé en ce que** la source de liquide de régulation de température (10) est un parcours d'échange de chaleur, qui forme conjointement avec la conduite d'alimentation de liquide, la conduite de retour de liquide et le parcours (4) du circuit de liquide de régulation de température situé entre ces dernières un circuit fermé et forme avec un parcours d'échange de chaleur (12) d'un circuit de moyen de refroidissement (12, 14) un échangeur de chaleur.
